# EUROPÄISCHE PATENTSCHRIFT

(11) **EP 4 062 067 B1**
(45) Veröffentlichungstag und Bekanntmachung des Hinweises auf die Patenterteilung: **08.11.2023**
(21) Anmeldenummer: 19805654.1
(22) Anmeldetag: 18.11.2019
(51) Int. Cl.: F04C 18/02, F04C 29/00

(54) **SPIRALVERDICHTER**
SCROLL COMPRESSOR
COMPRESSEUR À SPIRALES

(43) Veröffentlichungstag der Anmeldung: 28.09.2022
(73) Patentinhaber: Pierburg GmbH, 41460 Neuss (DE)
(72) Erfinder: GERARDS, Hans, 41460 Neuss (DE); LÖHMER, Lukas, 41460 Neuss (DE)
(74) Vertreter: terpatent Patentanwälte ter Smitten Eberlein-Van Hoof Rütten Daubert
(86) Internationale Anmeldenummer: PCT/EP2019/081644
(87) Internationale Veröffentlichungsnummer: WO 2021/098941

(56) Entgegenhaltungen:
- CN-A- 109 185 131
- DE-B3-102017 105 175
- JP-A- H06 193 570
- JP-A- 2003 097 457
- US-A1- 2012 230 854

## Beschreibung

Die Erfindung betrifft einen Spiralverdichter mit einer Hochdruckkammer und einer Niederdruckkammer, einer an einer angetriebenen Exzentereinheit angeordneten und orbitierenden Verdrängerspirale, welche in eine feststehende Spirale eingreift, wobei die Verdrängerspirale und die feststehende Spirale eine Verdichtungskammer begrenzen, und einer an die Verdrängerspirale angrenzende Gegendruckkammer, welche über einen Gasverbindungskanal mit der Hochdruckkammer fluidisch verbunden ist und über einen an der Verdrängerspirale vorgesehenen Fluiddurchgang mit der Verdichtungskammer fluidisch verbunden ist.

Derartige Spiralverdichter sind aus dem Stand der Technik, beispielsweise aus der DE 10 2017 105 175 B3, hinlänglich bekannt und umfassen eine Hochdruckkammer, eine Niederdruckkammer und eine orbitierende Verdrängerspirale. Die orbitierende Verdrängerspirale greift in eine feststehende Spirale derart ein, dass zwischen der Verdrängerspirale und der feststehenden Spirale eine Verdichtungskammer gebildet wird. Zwischen der Niederdruckkammer und der Verdrängerspirale ist eine Gegendruckkammer vorgesehen, wobei in der Gegendruckkammer ein Druck herrscht, der auf die orbitierende Verdrängerspirale wirkt. Der in der Gegendruckkammer herrschende und auf die Verdrängerspirale wirkende Druck verursacht eine resultierende Kraft in axialer Richtung, wodurch die zumindest geringfügig axial bewegliche Verdrängerspirale gegen die feststehende Spirale gedrückt wird und somit die Spiralen zueinander abgedichtet werden.

Der in der Gegendruckkammer herrschende Druck stellt sich derart ein, dass die Gegendruckkammer über einen Gasverbindungskanal mit der Hochdruckkammer fluidisch verbunden ist und über einen Fluiddurchgang, welcher an der orbitierenden Verdrängerspirale vorgesehen ist, mit der Verdichtungskammer fluidisch verbunden ist. Dadurch, dass die Gegendruckkammer mit der Hochdruckkammer und der Verdichtungskammer fluidisch verbunden ist, stellt sich der in der Gegendruckkammer herrschende Druck in Abhängigkeit von dem in der Verdichtungskammer herrschenden Druck ein. Auf diese Weise kann ein für die Dichtigkeit der Anordnung erforderlicher Anpressdruck zwischen der Verdrängerspirale und der feststehenden Spirale in Abhängigkeit von dem in der Verdichtungskammer wirkenden Druck eingestellt werden und dadurch ein zu hoher Anpressdruck, welcher zu Leistungseinbußen des Spiralverdichters führen würde, vermieden werden.

Zur Schmierung von zueinander relativ bewegenden Komponenten des Spiralverdichters, insbesondere zur Schmierung zwischen der Verdrängerspirale und der feststehenden Spirale, wird dem zu verdichtenden Fluid ein Schmieröl beigemischt. Das Fluid-Öl-Gemisch liegt auch nach der Verdichtung vor und wird über den Gasverbindungskanal in die Gegendruckkammer gefördert. Nachteilhaft daran ist, dass das Öl sich in der Gegendruckkammer sammelt und ein zu hoher Öl-Anteil in der Gegendruckkammer eine unerwünschte Druckänderung in der Gegendruckkammer verursacht. Eine derartige, unerwünschte Druckänderung führt zu einer Undichtigkeit zwischen der Verdrängerspirale und der feststehenden Spirale, wodurch sich der Wirkungsgrad des Spiralverdichters reduziert.

Es stellt sich daher die Aufgabe, einen Spiralverdichter mit einer Gegendruckkammer bereitzustellen, welcher zuverlässig mit einem hohen Wirkungsgrad betrieben werden kann.

Diese Aufgabe wird durch einen Spiralverdichter mit den Merkmalen des Hauptanspruchs 1 gelöst.

Dadurch, dass in dem Fluiddurchgang eine Venturi-Düse vorgesehen ist, welche an ihrer Verengung mindestens eine Queröffnung aufweist, wobei die Queröffnung mit der Gegendruckkammer fluidisch verbunden ist, so dass eine Saugstrahlpumpe entsteht, wird eine Ölabsaugung aus der Gegendruckkammer bewirkt, wodurch eine durch einen zu hohen Öl-Anteil verursachte, unerwünschte Druckänderung in der Gegendruckkammer zuverlässig verhindert werden kann und eine Reduzierung des Wirkungsgrads des Spiralverdichters zuverlässig verhindert werden kann.

Die Ölabsaugung aus der Gegendruckkammer erfolgt dadurch, dass der durch den Fluiddurchgang strömende Fluidstrom durch die Verengung der Venturi-Düse beschleunigt wird, wobei die Erhöhung der Strömungsgeschwindigkeit zu einem Anstieg des dynamischen Drucks und zu einer Reduzierung des statischen Drucks führt. Der reduzierte statische Druck und dadurch zur Gegendruckkammer herrschende Unterdruck bewirkt, dass das in der Gegendruckkammer angesammelte Öl aus der Gegendruckkammer durch die Queröffnung in die Venturi-Düse strömt. In der Venturi-Düse wird das Öl durch die Fluidströmung zwischen der Gegendruckkammer und der Verdichtungskammer mitgerissen und in die Verdichtungskammer eingeblasen. Ausgehend von der Verdichtungskammer strömt das Fluid in die Hochdruckkammer.

In einer bevorzugten Ausgestaltung ist die Queröffnung über einen Strömungskanal mit der Gegendruckkammer fluidisch verbunden, wobei der Strömungskanal an der Verdrängerspirale vorgesehen ist. Vorzugsweise mündet der Strömungskanal am tiefsten Punkt der Verdrängerspirale in die Gegendruckkammer. Dadurch kann das an der tiefsten Stelle der Gegendruckkammer angesammelte Öl zuverlässig aus der Gegendruckkammer abgesaugt werden.

In einer bevorzugten Ausgestaltung weist die Venturi-Düse mehrere Queröffnungen auf, welche über den Umfang verteilt angeordnet sind, wodurch das aus der Gegendruckkammer abgesaugte Öl gleichmäßig dem Fluidströmungskanal der Venturi-Düse zugeführt werden kann und in diesem mitgerissen werden kann.

Vorzugsweise weist die Venturi-Düse an der Außenumfangsfläche eine Ringnut auf, wobei die Ringnut mit den Querbohrungen fluidisch verbunden ist. Die Ringnut begrenzt gemeinsam mit einer an die Venturi-Düse angrenzende Umfangsfläche der Verdrängerspirale einen Ringkanal, über welchen das abgesaugte Öl zu allen Querbohrungen zuverlässig und gleichmäßig strömen kann.

Vorzugsweise ist der Fluiddurchgang in einem Stegbereich der Verdrängerspirale angeordnet. Der Stegbereich ist an der der feststehenden Spirale abgewandten Seite und zwischen zwei benachbarten Führungsöffnungen vorgesehen, wobei in die Führungsöffnungen jeweils ein am Verdichtergehäuse befestigter Führungsstift eingreift. Im Betrieb wird die orbitierende Verdrängerspirale durch die in die Führungsöffnungen eingreifenden Führungsstifte geführt und eine Rotation der Verdrängerspirale verhindert. Alternativ können auch andere Aussparungen an der Verdrängerspirale vorgesehen sein, welche durch einen Steg voneinander getrennt sind.

Die Venturi-Düse weist eine gewisse Länge auf, wobei durch die Anordnung des Fluiddurchgangs im Stegbereich die Venturi-Düse vollständig innerhalb der Verdrängerspirale angeordnet werden kann. Ferner kann der Stegbereich aufgedickt werden, um eine ausreichende Festigkeit des Stegbereichs trotz des Fluiddurchgangs aufzuweisen.

Vorzugsweise ist die Venturi-Düse in den Durchgang eingepresst, wodurch die Venturi-Düse kostengünstig, schnell und zuverlässig an der Verdrängerspirale befestigt werden kann.

In einer bevorzugten Ausgestaltung weist der Fluiddurchgang zwei aneinander anschließende Axialabschnitte auf, wobei die Axialabschnitte zueinander unterschiedliche Durchmesser aufweisen, wobei die Venturi-Düse an einem radialen Absatz zwischen den beiden Axialabschnitten stirnseitig anliegt. Dadurch kann die Venturi-Düse einfach mit einer durch die Tiefe des Axialabschnitts vordefinierte Einschubtiefe eingeführt werden. Dadurch wird die Montage erleichtert, indem die Venturi-Düse eingeschoben werden kann bis diese an dem radialen Absatz anliegt.

Vorzugsweise weist die Queröffnung einen Durchmesser von 0,5 bis 1,0 mm auf. Vorzugsweise ist zumindest die Queröffnung durch ein Laserverfahren hergestellt. Die Queröffnung mit einem relativ kleinen Durchmesser kann auf eine einfache und zuverlässige Weise durch das Laserverfahren hergestellt werden.

Vorzugsweise ist ein Einlass des Gasverbindungskanals in Strömungsrichtung eines verdichteten Fluids vor einem Ölabscheider angeordnet. Der Ölabscheider dient zur Abtrennung des Schmieröls von dem in einen Kühlkreislauf einleitenden Fluids. Durch die Anordnung des Gasverbindungskanals in Strömungsrichtung vor dem Ölabscheider kann der Gasverbindungskanal an einer beliebigen Stelle vorgesehen werden, wodurch die Ausgestaltung des Gasverbindungskanals vereinfacht und die Länge des Gasverbindungskanals reduziert werden kann.

Vorzugsweise ist die Hochdruckkammer über einen Ölrückführungskanal mit der Niederdruckkammer fluidisch verbunden. Der Ölführungskanal dient zur Rückführung des von dem Fluid gelösten Schmieröls, wobei durch den Ölabscheider das Öl vom Gas getrennt wird. Das abgetrennte Öl sammelt sich an der tiefsten Stelle in der Hochdruckkammer, wobei sich der Ölrückführungskanal ausgehend von der tiefsten Stelle der Hochdruckkammer zur Niederdruckkammer erstreckt. Im Ölrückführungskanal ist eine Drossel vorgesehen, welche den Ölrückfluss zur Niederdruckkammer steuert.

Es wird somit ein Spiralverdichter geschaffen, welcher eine über den Gasverbindungskanal mit der Hochdruckkammer und über einen an der Verdrängerspirale vorgesehenen Fluiddurchgang mit der Verdichtungskammer fluidisch verbundene Gegendruckkammer aufweist, wobei eine Ölansammlung in der Gegendruckkammer durch eine in dem Fluiddurchgang angeordnete Venturi-Düse verhindert wird, indem die Venturi-Düse nach dem Prinzip einer Saugstrahlpumpe eine Ölabsaugung des Öls aus der Gegendruckkammer bewirkt.

Ein Ausführungsbeispiel eines erfindungsgemäßen Spiralverdichters ist in den Figuren dargestellt und nachfolgend beschrieben.
Figur 1 zeigt eine Schnittansicht eines erfindungsgemäßen Spiralverdichters,
Figur 2 zeigt einen Ausschnitt des Spiralverdichters aus Figur 1, und
Figur 3 zeigt eine Draufsicht einer Verdrängerspirale des Spiralverdichters aus Figur 1.

Figur 1 zeigt einen Spiralverdichter 2. Der Spiralverdichter 2 umfasst ein mehrteiliges Verdichtergehäuse 10 mit einem ersten Verdichtergehäuseteil 12, einem axial an das erste Verdichtergehäuseteil 12 anschließenden, zweiten Verdichtergehäuseteil 14 und einem an das zweite Verdichtergehäuseteil 14 anschließenden, dritten Verdichtergehäuseteil 16. Das erste Verdichtergehäuseteil 12, das zweite Verdichtergehäuseteil 14 und das dritte Verdichtergehäuseteil 16 begrenzen einen Motorraum 18. Das zweite Verdichtergehäuseteil 14 und das dritte Verdichtergehäuseteil 16 begrenzen einen Verdichterraum 20.

In dem Motorraum 18 ist ein Elektromotor 22 mit einem Stator 24 und einem Rotor 26 angeordnet. Der Rotor 26 ist auf einer Rotorwelle 28 befestigt. Die Rotorwelle 28 erstreckt sich ausgehend von dem Motorraum 18 durch eine zentrale Öffnung 29 des zweiten Verdichtergehäuseteils 14 in den Verdichterraum 20. Die Rotorwelle 28 ist über zwei endseitige Wellenlagerabschnitte 30, 34 um eine Rotorwellendrehachse drehbar in zwei Wellenlagern 40, 42 gelagert. Das erste Wellenlager 40 ist in dem Motorraum 18 angeordnet und lagert den ersten Wellenlagerabschnitt 30. Das zweite Wellenlager 42 ist in dem Verdichterraum 20 angeordnet und lagert den zweiten Wellenlagerabschnitt 34. Auf der dem Motorraum 18 zugewandten Seite des zweiten Wellenlagers 42 ist ein Wellendichtring 43 vorgesehen, der auf der radialen Innenseite an der Rotorwelle 28 anliegt und auf der radialen Außenseite durch das zweite Verdichtergehäuseteil 14 gestützt wird. Der Wellendichtring 43 dichtet den Motorraum 18 fluidisch gegenüber dem Verdichterraum 20 ab.

In dem Verdichterraum 20 ist eine Verdichtereinheit 58 angeordnet, welche eine orbitierende Verdrängerspirale 60 und eine feststehenden Spirale 62 aufweist, wobei die orbitierende Verdrängerspirale 60 und die feststehende Spirale 62 eine Verdichtungskammer 61 begrenzen. Die orbitierende Verdrängerspirale 60 ist über ein Exzenterwellenlager 64 an einer an der Rotorwelle 28 befestigten Exzentereinheit 50 angeordnet.

Die feststehende Spirale 62 ist fest in dem Verdichtergehäuse 10 angeordnet, wobei die feststehende Spirale 62 axial durch das zweite Verdichtergehäuseteil 14 und das das dritte Verdichtergehäuseteil 16 gestützt wird.

Im Betrieb des Spiralverdichters 2 wird das Kältemittel durch einen Verdichtereinlass 85 in den Motorraum 18 des Spiralverdichter 2 eingeleitet, wobei das Kältemittel durch den Motorraum 18 in den Verdichterraum 20 und die Verdichtungskammer 61 strömt. Durch eine Rotation der Rotorwelle 28 und damit der Exzentereinheit 50 um die Rotordrehachse wird eine orbitierende Bewegung der Verdrängerspirale 60 erzeugt. Die orbitierende Verdrängerspirale 60 und die feststehende Spirale 62 sind derart ausgebildet, dass durch die orbitierende Bewegung der Verdrängerspirale 60 ein Kältemittel von einem radial außenliegenden Einlass 66 der Verdichtungskammer 61 zu einem radial innenliegenden Auslass 68 der Verdichtungskammer 61 gefördert und dabei verdichtet wird.

Der Verdichterraum 20 weist eine Hochdruckkammer 80 und eine Gegendruckkammer 82 auf. Die Hochdruckkammer 80 ist durch das dritte Verdichtergehäuseteil 16 und durch die feststehende Spirale 62 begrenzt und fluidisch zwischen dem Auslass 68 und einem Verdichterauslass 84 angeordnet, wobei das Kältemittel ausgehend vom Auslass 68 über die Hochdruckkammer 80 zum Verdichterauslass 84 strömt. Ausgehend vom Verdichterauslass 84 strömt das Kältemittel in einen Kühlmittelkreislauf eines Kraftfahrzeugs. Die Hochdruckkammer 80 weist eine Ölabscheidekammer 86 auf, welche fluidisch unmittelbar vor dem Verdichterauslass 84 angeordnet ist und einen Ölabscheider 88 aufweist. Der Ölabscheider 88 ist als Zyklon-Abscheider ausgeführt, wobei das Kältemittel durch den Ölabscheider 88 zum Verdichterauslass 84 strömt und das von dem Kältemittel gelöste Öl sich am Boden der Ölabscheidekammer 86, d.h. am untersten Punkt der Hochdruckkammer 80, absetzt.

Zur Abführung des in der Ölabscheidekammer 86 abgesetzten Öls ist am Boden der Ölabscheidekammer 86 ein Einlass 89 eines Ölrückführungskanal 90 vorgesehen, welcher die Ölabscheidekammer 86 und damit die Hochdruckkammer 80 mit einer Niederdruckkammer 87 fluidisch verbindet, wobei der Motorraum 18 die Niederdruckkammer 87 bildet. Der Ölrückführungskanal 90 erstreckt sich durch das dritte Verdichtergehäuseteil 16, die feststehende Spirale 62 und durch das zweite Verdichtergehäuseteil 14, wobei im Ölrückführungskanal 90 ein Filter 130 angeordnet ist.

Die Gegendruckkammer 82 ist durch das zweite Verdichtergehäuseteil 14 und die orbitierende Verdrängerspirale 60 begrenzt, wobei der in der Gegendruckkammer 82 herrschende Druck auf die axial verschiebbare, orbitierende Verdrängerspirale 60 wirkt und daraus eine Axialbelastung auf die Verdrängerspirale resultiert. Diese Axialbelastung führt zu einer verbesserten Abdichtung zwischen den Stirnflächen der orbitierenden Verdrängerspirale 60 und der feststehenden Spirale 62.

Die Gegendruckkammer 82 ist über einen Gasverbindungskanal 100 mit der Hochdruckkammer 80 fluidisch verbunden. Der Gasverbindungskanal 100 verläuft ausgehend von der Hochdruckkammer 80 durch die feststehende Spirale 62 und durch das zweite Verdichtergehäuseteil 14. Des Weiteren ist die Gegendruckkammer 82 über einen Fluiddurchgang 70 mit der Verdichtungskammer 61 fluidisch verbunden.

Durch die fluidische Kopplung der Gegendruckkammer 82 mit der Hochdruckkammer 80 und der Verdichtungskammer 61 stellt sich im Betrieb des Spiralverdichters 2 in der Gegendruckkammer 82 ein Druck ein, welcher aus einem Abgleich zwischen den temporär in der Hochdruckkammer 80 und der Verdichtungskammer 61 herrschenden Drücken resultiert. Damit ist die Anpresskraft zwischen den Stirnflächen der Verdrängerspirale 60 und der feststehenden Spirale 62 von dem Drücken in der Hochdruck- und der Verdichtungskammer abhängig.

Erfindungsgemäß ist in dem Fluiddurchgang 70 eine Venturi-Düse 71 angeordnet, wobei die Venturi-Düse 71 an ihrer Verengung 72 mehrere Querbohrungen 741, 742 aufweist, welche über einen Strömungskanal 78 mit der Gegendruckkammer 82 fluidisch verbunden sind. Die Venturi-Düse 71 ist in Figur 2 gezeigt.

Die Querbohrungen 741, 742 erstrecken sich radial und sind über einen an der Außenumfangsfläche der Venturi-Düse 71 vorgesehenen Ringkanal 76 miteinander fluidisch verbunden, wobei der Ringkanal 76 über den Strömungskanal 78 mit der Gegendruckkammer 82 fluidisch verbunden ist. Der Ringkanal 76 wird durch eine an der Außenumfangsfläche der Venturi-Düse 71 hergestellte, umlaufende Ringnut 77 und durch eine an der Außenumfangsfläche anliegende Fläche der Verdrängerspirale 60 begrenzt.

Die Venturi-Düse 71 ist, wie in Figur 3 gezeigt, in einem aufgedickten Stegbereich 114 an einer der feststehenden Spirale 62 abgewandten Seite der Verdrängerspirale 60 angeordnet, wobei der Stegbereich 114 zwischen zwei, an der Verdrängerspirale 60 vorgesehenen Aussparungen 110, 112 ausgebildet ist. Die kreisrunde Aussparung 110 ist eine Führungsöffnung zur Führung der Verdrängerspirale 60 im Betrieb des Spiralverdichters 2, wobei in jede Führungsöffnung 110 ein am Verdichtergehäuse 10 befestigter und in den Figuren nicht dargestellter Führungsstift eingreift. Die Aussparung 112 ist ein Hohlraum zur Gewichtsreduzierung der Verdrängerspirale 60.

Bei der Montage der Venturi-Düse 71 wird diese in den Fluiddurchgang 70 eingepresst, wobei der Fluiddurchgang 70 zwei Axialabschnitte 731, 732 aufweist. Der erste Axialabschnitt 731 weist einen der Außenumfangsfläche der Venturi-Düse 71 entsprechenden Durchmesser und eine der Venturi-Düse 71 entsprechende Länge auf. Der zweite Axialabschnitt 732 weist einen im Vergleich zum ersten Axialanschnitt 731 kleineren Durchmesser auf, wodurch ein radial erstreckender Absatz 79 zwischen den beiden Axialanschnitten 731, 732 vorliegt. Beim Einpressen wird die Venturi-Düse 71 soweit eingepresst bis diese an dem Absatz 79 anliegt.

Die Venturi-Düse 71 funktioniert nach dem Prinzip einer Saugstrahlpumpe und dient zur Abführung eines Öls aus der Gegendruckkammer 82, wobei das Öl zusammen mit dem Fluid, welches ausgehend von der Hochdruckkammer 80 in die Gegendruckkammer 82 gefördert wird, über den Gasverbindungskanal 100 in die Gegendruckkammer 82 einströmt und sich in der Gegendruckkammer 82 absetzt. Ein zu hoher Anteil des Öls führt zu einer Verminderung der Anspresskraft zwischen der Verdrängerspirale 60 und der feststehenden Spirale 62, wodurch der Wirkungsgrad des Spiralverdichters 2 verschlechtert wird. Die Abführung des Öls aus der Gegendruckkammer 82 erfolgt dadurch, dass der im Betrieb des Spiralverdichters 2 durch den Fluiddurchgang 70 auftretende Fluid-Massenstrom durch die Verengung 72 der Venturi-Düse 71 beschleunigt wird, wodurch der statische Druck im Bereich der Verengung 72 absinkt und ein Unterdruck relativ zur Gegendruckkammer 82 entsteht. Der Unterdruck herrscht auch in den Querbohrungen 741, 742, wobei durch den Unterdruck über den Strömungskanal 78 das am Boden der Gegendruckkammer 82 abgesetzte Öl zur Venturi-Düse 71 strömt. An der fluiddurchgangsseitigen Mündung des Strömungskanals 78 wird das Öl durch das die Venturi-Düse 71 durchströmende Fluid mitgerissen und in die Verdichtungskammer 61 eingeblasen. Ausgehend von der Verdichtungskammer 61 strömt das Öl in die Hochdruckkammer 80.

Es wird somit ein Spiralverdichter 2 geschaffen, welcher eine Ansammlung des Öls in der Gegendruckkammer 82 zuverlässig verhindert.

Es sollte deutlich sein, dass der Schutzbereich nicht auf das beschriebene Ausführungsbeispiel beschränkt ist, sondern verschiedene Modifikationen denkbar sind. So kann beispielsweise die Verdichtereinheit 58, das Verdichtergehäuse 10 oder die Venturi-Düse 71 anders ausgeführt sein.

## Patentansprüche

1. Spiralverdichter mit
einer Hochdruckkammer (80) und einer Niederdruckkammer (87), einer an einer angetriebenen Exzentereinheit (50) angeordneten und orbitierenden Verdrängerspirale (60), welche in eine feststehende Spirale (62) eingreift, wobei die Verdrängerspirale (60) und die feststehende Spirale (62) eine Verdichtungskammer (61) begrenzen, und
einer an die Verdrängerspirale (60) angrenzende Gegendruckkammer (82), welche über einen Gasverbindungskanal (100) mit der Hochdruckkammer (80) fluidisch verbunden ist und über einen an der Verdrängerspirale (60) vorgesehenen Fluiddurchgang (70) mit der Verdichtungskammer (61) fluidisch verbunden ist,
**dadurch gekennzeichnet, dass**
in dem Fluiddurchgang (70) eine Venturi-Düse (71) vorgesehen ist, welche an ihrer Verengung (72) mindestens eine Queröffnung (741, 742) aufweist, wobei die Queröffnung (741, 742) mit der Gegendruckkammer (82) fluidisch verbunden ist.

2. Spiralverdichter nach Anspruch 1,
**dadurch gekennzeichnet, dass**
die Queröffnung (741, 742) über einen Strömungskanal (78) mit der Gegendruckkammer (82) fluidisch verbunden ist, wobei der Strömungskanal (78) an der Verdrängerspirale (60) vorgesehen ist.

3. Spiralverdichter nach Anspruch 2,
**dadurch gekennzeichnet, dass**
der Strömungskanal (78) am tiefsten Punkt der Verdrängerspirale (60) in die Gegendruckkammer (82) mündet.

4. Spiralverdichter nach einem der vorhergehenden Ansprüche,
**dadurch gekennzeichnet, dass**
die Venturi-Düse (71) mehrere Queröffnungen (741, 742) aufweist, welche über den Umfang verteilt angeordnet sind.

5. Spiralverdichter nach Anspruch 4,
**dadurch gekennzeichnet, dass**
die Venturi-Düse (71) an der Außenumfangsfläche eine Ringnut (77) aufweist, wobei die Ringnut (77) mit den Queröffnungen (741, 742) fluidisch verbunden ist.

6. Spiralverdichter nach einem der vorhergehenden Ansprüche,
**dadurch gekennzeichnet, dass**
der Fluiddurchgang (70) in einem Stegbereich (114) der Verdrängerspirale (60) angeordnet ist.

7. Spiralverdichter nach einem der vorhergehenden Ansprüche,
**dadurch gekennzeichnet, dass**
die Venturi-Düse (71) in den Fluiddurchgang (70) eingepresst ist.

8. Spiralverdichter nach einem der vorhergehenden Ansprüche,
**dadurch gekennzeichnet, dass**
der Fluiddurchgang (70) zwei aneinander anschließende Axialabschnitte (731, 732) aufweist, wobei die Axialabschnitte (731, 732) zueinander unterschiedliche Durchmesser aufweisen, wobei die Venturi-Düse (71) an einem radialen Absatz (79) zwischen den beiden Axialabschnitten (731, 732) stirnseitig anliegt.

9. Spiralverdichter nach einem der vorhergehenden Ansprüche,
**dadurch gekennzeichnet, dass**
die Queröffnung (741, 742) einen Durchmesser von 0,5 bis 1,0 mm aufweist.

10. Spiralverdichter nach einem der vorhergehenden Ansprüche,
**dadurch gekennzeichnet, dass**
ein Einlass des Gasverbindungskanal (100) in Strömungsrichtung eines verdichteten Fluids vor einem Ölabscheider (88) angeordnet ist.

11. Spiralverdichter nach einem der vorhergehenden Ansprüche,
**dadurch gekennzeichnet, dass**
die Hochdruckkammer (80) über einen Ölrückführungskanal (90) mit der Niederdruckkammer (87) fluidisch verbunden ist.

## Claims

1. Scroll compressor with
a high-pressure chamber (80) and a low-pressure chamber (87),
a displacement scroll (60) arranged on a driven eccentric unit (50) and orbiting, which interacts with a fixed scroll (62), wherein the displacement scroll (60) and the fixed scroll (62) define a compression chamber (61), and
a back-pressure chamber (82) adjacent to the displacement scroll (60), which is fluidically connected to the high-pressure chamber (80) via a gas connecting channel (100) and is fluidically connected to the compression chamber (61) via a fluid passage (70) provided on the displacement scroll (60), **characterized in that** a venturi nozzle (71) is provided in the fluid passage (70), which comprises at least one transverse opening (741, 742) at its constriction (72), wherein the transverse opening (741, 742) is fluidically connected to the back-pressure chamber (82).

2. Scroll compressor according to claim 1, wherein
the transverse opening (741, 742) is fluidically connected to the back-pressure chamber (82) via a flow channel (78), wherein the flow channel (78) is provided on the displacement scroll (60).

3. Scroll compressor according to claim 2, wherein
the flow channel (78) opens into the back-pressure chamber (82) at the lowest point of the displacement scroll (60).

4. Scroll compressor according to one of the preceding claims, wherein the venturi nozzle (71) comprises a plurality of transverse openings (741, 742) which are arranged distributed over the circumference.

5. Scroll compressor according to claim 4, wherein
the venturi nozzle (71) comprises an annular groove (77) on the outer circumferential surface, wherein the annular groove (77) is fluidically connected to the transverse openings (741, 742).

6. Scroll compressor according to one of the preceding claims, wherein the fluid passage (70) is arranged in a bridge region (114) of the displacement scroll (60).

7. Scroll compressor according to one of the preceding claims, wherein. the venturi nozzle (71) is pressed into the fluid passage (70).

8. Scroll compressor according to one of the preceding claims, wherein the fluid passage (70) comprises two axial sections (731, 732) adjoining one another, wherein the axial sections (731, 732) are in contact with one another at different diameters, wherein the venturi nozzle (71) is in contact at the end face with a radial shoulder (79) between the two axial sections (731, 732).

9. Scroll compressor according to one of the preceding claims, wherein the transverse opening (741, 742) comprises a diameter of 0.5 to 1.0 mm.

10. Scroll compressor according to one of the preceding claims, wherein
an inlet of the gas connecting channel (100) is arranged upstream of an oil separator (88) in the flow direction of a compressed fluid.

11. Scroll compressor according to any one of the preceding claims, wherein
the high-pressure chamber (80) is fluidically connected to the low-pressure chamber (87) via an oil return channel (90).

## Revendications

1. Compresseurs à spirales avec
une chambre haute pression (80) et une chambre basse pression (87),
une spirale de déplacement (60) disposée et orbitante sur une unité excentrique entraînée (50), qui s'engage dans une spirale fixe (62), la spirale de déplacement (60) et la spirale fixe (62) délimitant une chambre de compression (61), et
une chambre de contre-pression (82) adjacente à la spirale de déplacement (60), qui est reliée fluidiquement à la chambre haute pression (80) par un canal de connexion de gaz (100) et qui est reliée fluidiquement à la chambre de compression (61) par un passage de fluide (70) prévu sur la spirale de déplacement (60),
**caractérisé en ce que**
dans le passage de fluide (70) est prévu une buse Venturi (71) qui comprend au niveau de son rétrécissement (72) au moins une ouverture transversale (741, 742), l'ouverture transversale (741, 742) étant en liaison fluidique avec la chambre de contre-pression (82).

2. Compresseur à spirales selon la revendication 1,
**caractérisé en ce que**
l'ouverture transversale (741, 742) est en communication fluidique avec la chambre de contre-pression (82) par l'intermédiaire d'un canal d'écoulement (78), le canal d'écoulement (78) étant prévu sur la spirale de déplacement (60).

3. Compresseur à spirales selon la revendication 2,
**caractérisé en ce que**
le canal d'écoulement (78) débouche dans la chambre de contre-pression (82) au point le plus bas de la spirale de déplacement (60).

4. Compresseur à spirales selon l'une des revendications précédentes, **caractérisé en ce que**
la buse de Venturi (71) comprend plusieurs ouvertures transversales (741, 742) réparties sur la circonférence.

5. Compresseur à spirales selon la revendication 4,
**caractérisé en ce que**
la buse de Venturi (71) comprend une rainure annulaire (77) sur la surface périphérique extérieure, la rainure annulaire (77) étant en connexion fluidique avec les ouvertures transversales (741, 742).

6. Compresseur à spirales selon l'une des revendications précédentes, **caractérisé en ce que**
le passage de fluide (70) est disposé dans une zone d'âme (114) de la spirale de déplacement (60).

7. Compresseur à spirales selon l'une des revendications précédentes, **caractérisé en ce que**
la buse de Venturi (71) est pressée dans le passage de fluide (70).

8. Compresseur à spirales selon l'une des revendications précédentes, **caractérisé en ce que**
le passage de fluide (70) comprend deux tronçons axiaux (731, 732) se raccordant l'un à l'autre, les tronçons axiaux (731, 732) comprenant des diamètres différents l'un de l'autre, la buse Venturi (71) étant en appui frontal sur un épaulement radial (79) entre les deux tronçons axiaux (731, 732).

9. Compresseur à spirales selon l'une des revendications précédentes, **caractérisé en ce que**
l'ouverture transversale (741, 742) comprend un diamètre de 0,5 à 1,0 mm.

10. Compresseur à spirales selon l'une des revendications précédentes,
**caractérisé en ce que**
une entrée du canal de connexion de gaz (100) est située en amont d'un séparateur d'huile (88) dans le sens d'écoulement d'un fluide comprimé.

11. Compresseur à spirales selon l'une des revendications précédentes,
**caractérisé en ce que**
la chambre haute pression (80) est en communication fluidique avec la chambre basse pression (87) par l'intermédiaire d'un canal de retour d'huile (90).
